# DEMANDE DE BREVET EUROPEEN

(11) **EP 0 375 543 A1**
(43) Date de publication de la demande: **27.06.1990**
(21) Numéro de dépôt: 89403567.4
(22) Date de dépôt: 19.12.1989
(51) Int. Cl.: F21V 1/06

(54) **Abat-jour perfectionné et démontable**

(30) Priorité: 20.12.1988 FR 8816858
(71) Demandeur: Naudy, Annick Jeannette Germaine, F-49700 Cizay-la-Madeleine (FR)
(72) Inventeur: Naudy, Annick Jeannette Germaine, F-49700 Cizay-la-Madeleine (FR)
(74) Mandataire: Durand, Yves Armand Louis

(57) **Abrégé**

La présente invention concerne un abat-jour perfectionné.

Cet abat-jour se compose essentiellement de deux parties ou segments complémentaires (1, 2) comportant chacun une rondelle (3), de sorte que ces deux parties peuvent être assemblées par une douille de lampe commune montée au travers des rondelles (3).

L'abat-jour de cette invention est destiné à être monté sur un pied de lampe quelconque.

## Description

La présente invention a pour objet un abat-jour perfectionné pouvant présenter une forme géométrique quelconque et par exemple cylindrique, tronconique ou pyramidale.

On sait que les abat-jours peuvent poser des problèmes au niveau du stockage et/ou de l'emballage, car il s'agit d'objets, par nature, encombrants.

Autrement dit, lorsqu'un fabricant d'abat-jours doit faire des expéditions, il doit utiliser des emballages tels que des cartons qui doivent évidemment présenter des dimensions parfois très importantes lorsqu'il s'agit de grands abat-jours, ce qui, comme on le comprend, n'est pas sans poser de problèmes sur le plan de la manutention et des coûts.

Aussi, la présente invention a pour but de remédier à ces inconvénients en proposant un abat-jour qui peut être facilement monté et démonté, et cela en n'utilisant pratiquement aucun élément spécial et autre que ceux formant nécessairement la structure de l'abat-jour.

A cet effet, l'invention a pour objet un abat-jour perfectionné essentiellement caractérisé en ce qu'il se compose d'au moins deux parties ou segments complémentaires pouvant être assemblés par une douille de lampe commune.

On comprend donc déjà que les deux parties ou "moitiés" de l'abat-jour pourront être, en position démontée, imbriquées l'une dans l'autre ce qui réduira de moitié le volume de l'abat-jour et facilitera par conséquent l'emballage et la manutention.

Suivant une autre caractéristique de cet abat-jour, chaque partie ou segment comporte au moins une rondelle solidaire d'au moins une tige fixée par son extrémité sur un bord libre de chaque partie.

Selon encore une autre caractéristique de l'invention, chaque partie ou segment d'abat-jour comprend une première rondelle solidaire d'une ou de deux tiges fixées en partie basse de chaque segment et susceptible de recevoir la douille précitée, et une deuxième rondelle solidaire d'au moins une tige fixée en partie haute de chaque segment et susceptible de recevoir un moyen de fixation, tel que par exemple un boulon décoratif.

On précisera encore ici que chaque partie ou segment d'abat-jour est formé d'une carcasse à laquelle sont fixées les tiges précitées et qui est revêtue d'un voile avec un retour au niveau des bords libres opposés de chaque partie d'abat-jour pour réaliser un joint invisible après assemblage.

L'abat-jour selon cette invention peut éventuellement être muni de moyens de pinçage, d'agrafage ou analogue des parties ou segments assemblés au niveau de la jonction entre ces parties ou segments.

Mais d'autres caractéristiques et avantages de l'invention apparaîtront mieux dans la description détaillée qui suit et se réfère aux dessins annexés, donnés uniquement à titre d'exemple, et dans lesquels :
La figure 1 est une vue en perspective d'un abat-jour à deux parties ou segments complémentaires représentés ici en position séparée ou démontée ;
La figure 2 est une vue en élévation de l'abat-jour après assemblage des deux parties ou segments précités, à l'aide notamment d'une douille de lampe commune ;
La figure 3 est une vue en plan de dessus de l'abat-jour de la figure 2, suivant la flèche III sur cette figure ; et
La figure 4 est une vue en perspective des deux parties ou segments d 'abat-jour en position démontée, et imbriqués l'un dans l'autre de façon à se trouver dans une position prête à l'emballage.

Suivant un exemple de réalisation, et en se reportant aux dessins, on voit qu'un abat-jour conforme aux principes de l'invention se compose de deux parties ou segments complémentaires 1, 2 qui peuvent être assemblés par une douille de lampe commune D bien visible sur la figure 2.

Plus précisément, chaque partie ou segment 1, 2 comporte une rondelle 3 solidaire de deux tiges 4 fixées par leurs extrémités sur respectivement les bords libres et opposés 5 de chaque partie 1, 2, comme on le voit en 6. On pourrait parfaitement, sans sortir du cadre de l'invention, rendre solidaire de rondelle 3 de chaque partie d'abat-jour par une seule tige, et non deux.

Comme on le voit bien sur les figures 1 et 4, les tiges 4 forment entre elles un certain angle de façon à réaliser le départ de la rondelle 3 vers ce qui sera l'axe de l'abat-jour après assemblage des parties ou segments 1 et 2 à l'aide de la douille de lampe D, comme cela apparaît clairement sur la figure 2 où a été repéré en X-X′ l'axe en question.

L'abat-jour a été représenté comme ayant une forme tronconique, mais il pourrait parfaitement présenter toute autre forme, sans sortir du cadre de l'invention.

De même, on pourrait prévoir pour chaque partie ou moitié d'abat-jour 1, 2, un nombre de tiges 4 supérieur à deux, bien qu'un tel nombre de tiges soit préféré, étant donné qu'il permet aux deux moitiés d'abat-jour de s'imbriquer l'une dans l'autre, comme on le voit sur la figure 4, ce qui facilite les choses sur le plan de l'emballage et aussi de la manutention.

On voit sur les figures que la rondelle 3 et ses tiges associées sont fixées en partie basse de chaque partie ou segment 1, 2 d'abat-jour. Mais il va sans dire que, sans sortir du cadre de l'invention, on pourrait prévoir une fixation en un point quelconque sur la hauteur de chaque partie d'abat-jour.

Cependant, suivant un mode de réalisation préféré, les rondelles 3 sur chaque segment d'abat-jour seront fixées en partie basse pour recevoir la douille D, tandis qu'en partie haute de chaque segment, on prévoit une deuxième rondelle 7 solidaire d'une tige ou, comme représenté, de deux tiges 8 fixées en partie haute et au voisinage des bords libres et opposés 5 de chaque segment d'abat-jour, comme on le voit en 9.

Une fois assemblées ou accolées, la douille de lampe D sera montée au travers des rondelles superposées 3, tandis qu'au travers des rondelles superposées 7 on montera un boulon décoratif se présentant par exemple sous la forme d'un gland, comme montré en 10 sur la figure 2.

Ainsi, la fixation l'une à l'autre des deux parties d'abat-jour 1 et 2 sera effectuée en partie haute et en partie basse, ce qui conférera à l'abat-jour une bonne rigidité en même temps qu'une bonne jonction des bords libres 5.

Les deux parties 1, 2 constituant l'abat-jour représenté sur la figure 2 se composent, comme connu en soi, d'une carcasse pouvant être revêtue d'un voile V en tissu quelconque ou tout autre matériau, y compris métallique. Ce voile V pourra avantageusement comporter un retour 11 au niveau des bords libres et opposés 5 des deux parties d'abat-jour 1, 2 de façon à former un joint invisible et bien fermé au niveau des bords 5 après assemblage des deux parties 1, 2.

Bien que cela ne soit pas représenté, on pourrait prévoir des petites pinces, agrafes ou analogues en partie supérieure et/ou en partie inférieure de l'abat-jour au niveau de la jonction des bords 5 pour parfaire le montage, et cela, bien entendu, sans nuire à l'esthétique de l'abat-jour.

On a donc réalisé suivant l'invention un abat-jour démontable et dont le volume est fortement réduit lorsqu'il est en position démontée, comme on le voit sur la figure 4, ce qui facilite considérablement les opérations d'emballage et/ou de manutention, sans parler des avantages sur le plan des coûts.

Bien entendu, l'invention n'est nullement limitée au mode de réalisation décrit et illustré qui n'a été donné qu'à titre d'exemple.

C'est ainsi que l'abat-jour pourrait comporter un nombre de parties ou segments supérieurs à deux. De même, la forme de l'abat-jour pourrait être autre que tronconique, et les parties d'abat-jour pourraient parfaitement ne comporter qu'une seule rondelle telle que 3 recevant la douille de lampe. Egalement, la rondelle supérieure pourrait être fixée à chaque partie d'abat-jour par une seule tige, telle que 8, dans quel cas, lors de l'assemblage avec le boulon décoratif 10, on obtient une complémentarité permettant ledit assemblage et supprimant avantageusement la matière que constitue une tige, tout en facilitant encore l'encastrement des deux parties d'abat-jour démontées et donc l'emballage. De la même manière, la rondelle inférieure 3 pourrait être fixée à chaque partie d'abat-jour par une seule tige, telle que 4, sans sortir du cadre de l'invention.

C'est dire que l'invention comprend tous les équivalents techniques des moyens décrits ainsi que leurs combinaisons si celles-si sont effectuées suivant son esprit.

## Revendications

1. Abat-jour perfectionné se composant d'au moins deux parties ou segments complémentaires (1, 2) qui comportent chacun au moins une rondelle (3, 7) solidaire d'au moins une tige (4, 8) fixée sur un bord de chaque partie ou segment et qui peuvent être assemblés par une douille de lampe commune (D), caractérisé en ce qu'il présente une forme tronconique après assemblage des deux parties ou segments (1, 2) qui comprennent chacun d'une part une première rondelle (3) solidaire d'une ou de deux tiges (4) fixées en partie basse de chaque segment et susceptible de recevoir la douille (D), et d'autre part une deuxième rondelle (7) solidaire d'au moins une tige (8) fixée en partie haute de chaque segment et susceptible de recevoir une fixation formant boulon décoratif (10).

2. Abat-jour selon la revendication 1, caractérisé en ce que chaque partie ou segment (1, 2) est formé d'une carcasse revêtue d'un voile (V) avec un retour (11) au niveau des bords libres et opposés (5) de chaque partie ou segment pour réaliser un joint après assemblage.

3. Abat-jour selon la revendication 1 ou 2, caractérisé en ce qu'il comprend des pinces ou agrafes montées en partie supérieure et inférieure de l'abat-jour au niveau de la jonction des bords précités (5).
